# NEUE EUROPÄISCHE PATENTSCHRIFT

(11) **EP 1 066 459 B2**
(45) Veröffentlichungstag und Bekanntmachung des Hinweises auf die Entscheidung über den Einspruch: **28.09.2005**
(45) Hinweis auf die Patenterteilung: 15.05.2002
(21) Anmeldenummer: 99906243.3
(22) Anmeldetag: 17.02.1999
(51) Int. Cl.: F02F 7/00, F02F 1/14

(54) **BRENNKRAFTMASCHINE MIT FLUIDKÜHLSYSTEM**
INTERNAL COMBUSTION ENGINE WITH A FLUID COOLING SYSTEM
MOTEUR A COMBUSTION INTERNE DOTE D'UN SYSTEME DE REFROIDISSEMENT PAR FLUIDE

(30) Priorität: 24.03.1998 DE 19812831
(43) Veröffentlichungstag der Anmeldung: 10.01.2001
(73) Patentinhaber: Volkswagen Aktiengesellschaft, 38436 Wolfsburg (DE)
(72) Erfinder: HEINEMANN, Rolf, D-38165 Lehre (DE)
(86) Internationale Anmeldenummer: PCT/EP1999/001045
(87) Internationale Veröffentlichungsnummer: WO 1999/049201

(56) Entgegenhaltungen:
- EP-A- 0 196 635
- EP-A- 0 365 404
- EP-A- 0 450 067
- EP-A- 0 752 524
- DE-A- 2 058 094
- DE-A- 19 503 961
- DE-C- 294 411
- DE-C- 3 247 663
- JP-A- 6 330 808
- JP-A- 7 127 519
- JP-A- 63 192 936
- US-A- 4 455 972

## Beschreibung

Die Erfindung betrifft eine Brennkraftmaschine mit wenigstens einer Zylinderbank von in Reihe in wenigstens einem Zylinderblock angeordneten Zylindern und mit wenigstens einem einer jeweiligen Zylinderbank zugeordneten Fluidkühlsystem mit wenigstens einem im Zylinderblock ausgebildeten Fluidkanal, welcher Fluid durch den Zylinderblock als Wassermantel benachbart zu den Zylindern zu deren Kühlung leitet, wobei der Fluidkanal im zwischen einem Zylinderkopf und einem Kurbelgehäuse angeordneten Zylinderblock kurbelgehäuseseitig von einem Boden abgegrenzt ist, gemäß dem Oberbegriff des Anspruchs 1.

Zum Kühlen von Zylindern einer Brennkraftmaschine ist es üblich im Zylinderblock einen Kühlwasserkanal in Form eines Wasserkastens auszubilden, durch welchen Wasser als Kühlmedium strömt und der die Zylinder mit einem Wassermantel umgibt. Hierbei ergibt sich jedoch das Problem von sich am Boden der Kühlwasserhohlräume ablösender turbulenter Strömungen, insbesondere bei hoher Strömungsgeschwindigkeit des Kühlwassers.

Die US-PS 4 455 972 beschreibt einen Zylinderblock mit einem Wasserkasten, wobei eine sich im Strömungsrichtung erstreckende Wandung den Wasserkasten in einen oberen und einen unteren Abschnitt teilt: In Strömungsrichtung gesehen ist dabei die teilende Wandung derart schräg verlaufend ausgebildet, daß sich der obere Abschnitt verengt, wogegen sich der untere Abschnitt verbreitert. Dies Anordnung ist jedoch kompliziert und führt durch die zusätzliche Wandung zu turbulenten Strömungen, welche einen Abtransport von Wärmeenergie durch das Kühlwasser behindern.

Aus der EP 0 671 552 B1 ist ein Kühlsystem für eine Hubkolben-Brennkraftmaschine bekannt, wobei ein oberes den Brennräumen der Zylinder zugeordnetes Teilkanalsystem zu einem Zylinderkopf hin offen ist und mit Kühlflüssigkeitsräumen im Zylinderkopf ein einheitliches oberes Kanalsystem bildet, wobei die im Zylinderkopf befindlichen Kühlflüssigkeitsräume vom Teilkanalsystem im Zylinderblock durch mehrere über eine Zylinderkopfbodenplatte verteilte Durchlässe mit Kühlflüssigkeit versorgt werden. Auch hierbei ergeben sich jedoch erhebliche Nachteile durch zusätzliche Turbulenzen insbesondere an den Durchlässen an der Zylinderkopfbodenplatte.

Die EP 0 752 524 A1 offenbart einen Kühlwassermantel in einem Zylinderblock für Zylinder einer Brennkraftmaschine, wobei sich eine Strömungsbreite senkrecht zur Strömungsrichtung des Kühlmittels in Richtung eines den Zylinderblock abschließenden Kurbelgehäuses, d.h. von oben nach unten, stufenartigverengt. Diese Stufen führen jedoch zu unerwünschten Turbulenzen im Wasserstrom und behindern entsprechend die Kühlfunktion des strömenden Wassers.

Die EP 0 196 635 A2 beschreibt eine Brennkraftmaschine mit mindestens zwei hintereinander liegenden flüssigkeitsgekühlten Zylindern, wobei ein Strömungsquerschnitt eines Kühlraumes zwischen Zylinderblockwandung und Zylinderwandung auf einer Seite eines jeweiligen Zylinder größer ist als auf einer entsprechend gegenüberliegenden Seite. In Strömungsrichtung wechseln sich breite und schmale Abschnitte von Zylinder zu Zylinder ab. Dies hat jedoch den Nachteil, daß sich an entsprechenden Übergangsstellen zwischen breiten und schmalen Abschnitten Turbulenzen in der Kühlflüssigkeitsströmung ausbilden, welche eine effektive Abfuhr von Wärmeenergie durch das Kühlwasser entsprechend einschränken.

Aus der DE 32 47 663 C1 ist ein Zylinderblock für einen Verbrennungsmotor bekannt, wobei Kühlwasserhohlräume im Zylinderblock entsprechende im Zylinderblock ausgebildete Zylinder umgeben. Ein unterer Bereich der Kühlwasserhohlräume ist durch ein eingebrachtes, hitzebeständiges Kunststoffmaterial teilweise aufgefüllt. Dadurch ist zwar der Zylinderblock an unterschiedliche Anforderungen bzgl. der Kühlverhältnisse nachträglich entsprechend anpaßbar, jedoch ist dies Aufwendig und kostenintensiv. Femer entspricht der aufgefüllte Kühlwasserhohlraum lediglich einem entsprechend bereits bei der Herstellung des Zylinderblokkes kleiner gefertigten Hohlraum. Besondere strömungstechnische Verhältnisse bzgl. sich am Boden der Kühlwasserhohlräume ablösender turbulenter Strömungen insbesondere bei hoher Strömungsgeschwindigkeit des Kühlwassers werden nicht berücksichtigt.

Die DE 24 17 925 C2 offenbart eine flüssigkeitsgekühlte Mehrzylinder-Brennkraftmaschine, wobei abgetrennt von einem die Zylinder umgebenden Wassermantel eine zusätzliche Kühlmittelkammer vorgesehen ist, welche sich in Strömungsrichtung horizontal verengt und stromab in den Wassermantel mündet. Hierbei kommt es jedoch besonders im Bereich der Einmündung zu turbulenter Strömung durch unterschiedliche Strömungsgeschwindigkeiten und vektoren der zusammenfließenden Strömungen. Diese Turbulenzen behindern jedoch einen Wärmeabtransport durch das Kühlmedium.

Die DE-OS 2 058 094 beschreibt eine flüssigkeitsgekühlte mehrzylindrische Brennkraftmaschine mit einem Kühlwasserkanal, der in einen Kühlwasserraum eines Kurbelgehäuses eingegossen ist, in Richtung auf einen Zylinderkopf hin offen ist und dessen Querschnitt ausgehend von einer Zuführungsstelle für Kühlwasser stetig abnimmt. Auch diese Anordnung berücksichtigt nicht, daß sich am Boden der Kühlwasserhohlräume insbesondere bei hoher Strömungsgeschwindigkeit des Kühlwassers turbulente Strömungen ablösen.

Aus der DE 41 40 772 A1 ist eine Vorrichtung zur Kühlung von Stegen zwischen Zylindern eines Zylinderblockes einer Brennkraftmaschine bekannt. Diese Stege sind zwischen zumindest im Bereich eines Zylinderblockes einer Brennkraftmaschine zusammengegossen Zylindern angeordnet und weisen Kühlkanäle auf. Gerade beim Ein- und Austritt der Strömung in die Kühlkanäle der Stege hinein oder aus diesen heraus kommt es jedoch zu turbulenter Strömung, welche die Kühlfunktion des Kühlmittels beeinträchtigt.

Der vorliegenden Erfindung liegt daher die Aufgabe zugrunde, eine Brennkraftmaschine der obengenannten Art zur Verfügung zu stellen, wobei die obengenannten Nachteile überwunden werden und eine optimierte laminare Strömung des Kühlfluids über eine gesamte Länge eines Kühlkanals im Zylinderblock erzielt wird.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß der Boden des Fluidkanals in Form einer gekrümmten Ebene ausgebildet ist.

Dies hat den Vorteil, daß durch diese Ausbildung des Bodens des Fluidkanals eine höher laminare Strömung mit optimalem Abtransport von Wärmeenergie ohne hohe Verlustleistungen für eine Fluidpumpe durch Turbulenzen im Fluidstrom zur Verfügung gestellt wird. Dadurch ergibt sich in vorteilhafter Weise ein Fluidkühlsystem mit geringerem Gewicht und weniger benötigter Fluidmenge.

Zweckmäßigerweise ist die gekrümmte Ebene derart ausgebildet, daß in Strömungsrichtung des Fluids im Fluidkanal mehrere aufeinanderfolgende Erhöhungen mit entsprechend dazwischen liegenden Senken ausgebildet sind, wobei bevorzugt die Erhöhungen und Senken zyklisch aufeinander folgen.

Ein Zylinderrohrverzug während des Betriebs der Brennkraftmaschine ist besser beherrschbar, da der durch den Fluidkanal gebildete Wasserkasten im Bereich der Zylinder eine geringere Ausdehnung aufweist.

Eine besonders gute laminare Strömung über die gesamte Länge des Fluidkanals im Zylinderblock erzielt man dadurch, daß die Ebene im Querschnitt eine stetig differenzierbare Kurve ist.

Eine besonders turbulenzarme Führung der Fluidströmung im Fluidkanal erzielt man dadurch, daß die Ebene im Querschnitt eine Sinuskurve oder Cosinuskurve ist.

Eine homogenere Strömung mit weitgehender Vermeidung von Turbulenzen beim Zusammentreffen von Fluidströmen aus beiderseitig der Zylinder angeordneten Fluidkanälen erzielt man dadurch, daß der Boden an einem stromabseitigen Ende des Fluidkanals, an dem sich die beiderseitigen Fluidkanäle wieder vereinigen, eine sich in Richtung Zylinderkopf um eine vorbestimmte Länge erstreckende Erhebung aufweist, welche die jeweiligen Fluidströme der beiderseitigen Kanäle in vor deren Zusammenfließen nach oben in Richtung Zylinderkopf ablenkt.

In einer bevorzugten Ausführungsform ist der Fluidkanal zylinderkopfseitig von einer Decke verschlossen (closed deck) oder offen, wobei letztere Variante in vorteilhafter Weise eine fluidleitende Verbindung mit einem Fluidsystem im Zylinderkopf in sogn. "open deck"-Bauweise realisiert.

Eine besonders gut Kühlung und Wärmeenergieableitung erzielt man dadurch, daß das Fluid Wasser ist.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnung.

Diese zeigt schematisch eine bevorzugte Ausführungsform eines einen Fluidkanal 10 um Zylinder 12 einer ansonsten nicht näher dargestellten Brennkraftmaschine bildenden Wasserkastens, durch den in Pfeilrichtung 14 ein kühlendes Fluid, wie beispielsweise Kühlwasser, strömt. Das Fluid umströmt die Zylinder 12 und kühlt dieses, indem das Fluid von den Zylinderwänden Wärmeenergie abtransportiert.

Der Wasserkasten bzw. der Fluidkanal 10 wird in der Fig. unten von einem Boden 16 begrenzt. Der Boden 16 ist als gekrümmte Fläche ausgebildet, wobei die Fläche in einem Querschnitt entlang der Strömungssrichtung 14 eine Sinuskurve darstellend wellenförmig verläuft. Es ist jedoch erfindungsgemäß jede andere Krümmung mit zyklisch oder nicht zyklisch aufeinander folgenden Bergen und Tälern möglich. In Strömungsrichtung gesehen folgen in dieser beispielhaften Ausführungsform am Boden 16 Wellenberge 18 und Wellentäler 20 abwechselnd aufeinander. Im Bereich des Bodens 16 folgt somit die Strömung des Fluids dieser Sinuskurve, wobei eine Bildung von Turbulenzen auch bei hohen Strömungsgeschwindigkeiten durch eine derartige Führung der Strömung am Boden weitgehend vermieden ist. Ferner verbesserter eine derart gezwungene Strömung eine Verteilung und Durchmischung des Fluids im Wasserkasten, so daß eine bessere Kühlung mit weniger Fluidmenge möglich ist.

Die gekrümmte Fläche des Bodens 16 ist dabei beispielhaft derart ausgebildet, daß sich im wesentlichen bei den Zylindern 12 Wellenberge 18 ausbilden. Dies erzielt eine bessere Beherrschbarkeit eines Rohrverzugs der Zylinder 12 während des Betriebs der Brennkraftmaschine durch eine entsprechend der Verteilung der Wärmeenergie an den Zylinderwandungen ausgestaltete Umspülgeometrie des Fluids um die Zylinder 12 herum.

Es ist femer vorteilhaft, zusätzlich der wellenartigen Ausbildung des Bodens 16 einen konischen Verlauf des Bodens 16 derart zu überlagern, daß sich der Wasserkasten bzw. der Fluidkanal 10 in Strömungsrichtung vertikal bzgl. der Fig. verjüngt. Dies erzielt zusätzlich eine erhöhte Strömungsgeschwindigkeit, so daß auch in Strömungsrichtung weiter hinten liegende Zylinder 12 durch das zwar bereits erwärmte, aber dafür schneller strömende Fluid in gleicher Weise gekühlt werden, wie die vorderen Zylinder 12.

An einem stromabseitigen Ende 22 des Wasserkastens kommt der beidseits der Zylinder 12 strömende Fluidstrom wieder zusammen und verläßt den Zylinderblock in eine Rückführleitung zu einem Kühler oder strömt in einen obenliegenden Zylinderkopf. Zur Vermeidung von turbulenter Strömung in diesem Bereich ist erfindungsgemäß zusätzlich eine Erhöhung 24 vorgesehen, welche sich vom Boden 16 in Richtung Zylinderkopf erstreckt. Diese Erhöhung 24 ist derart ausgebildet, daß sie die beiderseitigen Strömungen des Fluids in Richtung Zylinderkopf in der Fig. nach oben umlenkt, so daß an einem stromabseitigen Ende 26 der Erhöhung 24 die beiden Teilströme ohne besondere Verwirbelungen ineinander strömen. Die Erhöhung 24 erstreckt sich dabei über eine vorbestimmte Länge in Richtung Zylinderkopf (in der Fig. in Richtung nach oben). In einer bevorzugten Ausführungsform erhebt sich die Erhöhung 24 über eine ganze Höhe des Wasserkastens bis zu einer Trennebene zwischen Zylinderblock und Zylinderkopf.

Diewirbel-bzw.turbulenzfreieDurchmischung am oberen Ende 26 der Erhöhung 24 kommt dadurch zustande, daß durch die Umlenkung der beiderseitigen Teilströme diese im wesentlichen gleichgerichtete Strömungsvektoren aufweisen. Ferner realisiert die Erhöhung eine gezielte Wasserzuführung an den Zylinderkopf.

## Patentansprüche

1. Brennkraftmaschine mit wenigstens einer Zylinderbank von in Reihe in wenigstens einem Zylinderblock angeordneten Zylindern (12) und mit wenigstens einem einer jeweiligen Zylinderbank zugeordneten Fluidkühlsystem mit wenigstens einem im Zylinderblock ausgebildeten Fluidkanal (10), welcher Fluid durch den Zylinderblock als Wassermantel benachbart zu den Zylindern (12) zu deren Kühlung leitet, wobei der Fluidkanal (10) im zwischen einem Zylinderkopf und einem Kurbelgehäuse angeordneten Zylinderblock kurbelgehäuseseitig von einem Boden (16) abgegrenzt ist, wobei der Boden (16) des Fluidkanals (10) in Form einer gekrümmten Ebene ausgebildet ist und die gekrümmte Ebene (16) derart ausgebildet ist, dass in Strömungsrichtung (14) des Fluids im Fluidkanal (10) mehrere aufeinander folgende Erhöhungen (18) mit entsprechend dazwischen liegenden Senken (20) ausgebildet sind,
**dadurch gekennzeichnet,**
**dass** die Ebene (16) im Querschnitt eine Sinuskurve oder Kosinuskurve ist.

2. Brennkraftmaschine nach Anspruch 1,
**dadurch gekennzeichnet,**
**dass** die Erhöhungen (18) und Senken (20) zyklisch aufeinander folgen.

3. Brennkraftmaschine nach Anspruch 1,
**dadurch gekennzeichnet,**
**dass** die Erhöhungen (18) im Bereich der Zylinder (12) angeordnet sind.

4. Brennkraftmaschine nach einem der vorhergehenden Ansprüche,
**dadurch gekennzeichnet,**
**dass** die Ebene (16) im Querschnitt eine stetig differenzierbare Kurve ist.

5. Brennkraftmaschine nach einem der vorhergehenden Ansprüche,
**dadurch gekennzeichnet,**
**dass** der Fluidkanal (10) beidseits der Zylinder (12) ausgebildet ist.

6. Brennkraftmaschine nach Anspruch 5,
**dadurch gekennzeichnet,**
**dass** dass der Boden (16) an einem stromabseitigen Ende (22) des Fluidkanals (10), an dem sich die beiderseitigen Fluidkanäle wieder vereinigen, eine sich in Richtung Zylinderkopf um eine vorbestimmte Länge erstreckende Erhebung (24) aufweist, welche die jeweiligen Fluidströme der beiderseitigen Kanäle vor deren Zusammenfließen nach oben in Richtung Zylinderkopf ablenkt.

7. Brennkraftmaschine nach Anspruch 6,
**dadurch gekennzeichnet,**
**dass** sich die Erhebung (24) bis zu einer Trennebene zwischen Zylinderblock und Zylinderkopf erstreckt.

8. Brennkraftmaschine nach einem der vorhergehenden Ansprüche,
**dadurch gekennzeichnet,**
**dass** der Fluidkanal (10) zylinderkopfseitig von einer Decke verschlossen oder offen ist.

9. Brennkraftmaschine nach einem der vorhergehenden Ansprüche,
**dadurch gekennzeichnet,**
**dass** das Fluid Wasser ist.

10. Brennkraftmaschine nach einem der vorhergehenden Ansprüche,
**dadurch gekennzeichnet,**
**dass** der Boden (16) des Fluidkanals (10) einen konischen Verlauf derart hat, daß sich der Fluidkanal in Strömungsrichtung vertikal verjungt.

## Claims

1. Internal combustion engine with at least one cylinder bank of cylinders (12) arranged in series in at least one cylinder block, and with at least one fluid-cooling system assigned to a respective cylinder bank and having at least one fluid duct (10) which is formed in the cylinder block and which guides fluid through the cylinder block as a water jacket adjacently to the cylinders (12) for cooling the latter, the fluid duct (10) in the cylinder block arranged between a cylinder head and a crankcase being delimited on the crankcase side by a bottom (16), the base (16) of the fluid duct (10) being designed in the form of a curved plane, and the curved plane (16) being designed in such a way that a plurality of successive elevations (18), with depressions (20) lying correspondingly between them, are formed in the fluid duct (10) in the direction of flow (14) of the fluid, **characterized in that** the plane (16) is a sine curve or cosine curve in cross section.

2. Internal combustion engine according to Claim 1, **characterized in that** the elevations (18) and depressions (20) succeed one another cyclically.

3. Internal combustion engine according to Claim 1, **characterized in that** the elevations (18) are arranged in the region of the cylinders (12).

4. Internal combustion engine according to one of the preceding claims, **characterized in that** the plane (16) is a continuously differentiable curve in cross section.

5. Internal combustion engine according to one of the preceding claims, **characterized in that** the fluid duct (10) is formed on both sides of the cylinders (12).

6. Internal combustion engine according to Claim 5, **characterized in that**, at a downstream end (22) of the fluid duct (10), at which the fluid ducts located on both sides unite again, the bottom (16) has an elevation (24) which extends a predetermined length in the direction of the cylinder head and which deflects the respective fluid streams of the ducts located on both sides upwards in the direction of the cylinder head before said fluid streams converge.

7. Internal combustion engine according to Claim 6, **characterized in that** the elevation (24) extends as far as a parting plane between the cylinder block and the cylinder head.

8. Internal combustion engine according to one of the preceding claims, **characterized in that** the fluid duct (10) is closed by a ceiling or is open on the cylinder-head side.

9. Internal combustion engine according to one of the preceding claims, **characterized in that** the fluid is water.

10. Internal combustion engine according to one of the preceding claims, **characterized in that** the bottom (16) of the fluid duct (10) has a conical profile such that the fluid duct tapers vertically in the direction of flow.

## Revendications

1. Moteur à combustion interne avec au moins un groupe de cylindres composé de cylindres (12) disposés en ligne dans au moins un bloc-cylindres et avec au moins un système de refroidissement par fluide respectivement associé à un groupe de cylindres avec au moins un canal de fluide (10) formé dans le bloc-cylindres, qui conduit du fluide à travers le bloc-cylindres sous forme de chemise d'eau à proximité des cylindres (12) en vue du refroidissement de ceux-ci, dans lequel le canal de fluide (10) dans le bloc-cylindres disposé entre une culasse et un carter de vilebrequin est délimité, du côté du carter de vilebrequin, par un fond (16), le fond (16) du canal de fluide (10) ayant la forme d'un plan incurvé et le plan incurvé (16) étant configuré de telle manière que, dans le sens de circulation (14) du fluide dans le canal de fluide (10), il se forme plusieurs crêtes successives (18) avec des vallées (20) situées de façon correspondante entre celles-ci **caractérisé en ce que** le plan (16) est en coupe transversale une courbe sinusoïdale ou une courbe cosinusoïdale.

2. Moteur à combustion interne suivant la revendication 1, **caractérisé en ce que** les crêtes (18) et les vallées (20) se succèdent de manière cyclique.

3. Moteur à combustion interne suivant la revendication 1, **caractérisé en ce que** les crêtes (18) sont disposées dans la région des cylindres (12).

4. Moteur à combustion interne suivant l'une quelconque des revendications précédentes, **caractérisé en ce que** le plan (16) est en coupe transversale une courbe qui peut être différentiée en tout point.

5. Moteur à combustion interne suivant l'une quelconque des revendications précédentes, **caractérisé en ce que** le canal de fluide (10) est formé de part et d'autre des cylindres (12).

6. Moteur à combustion interne suivant la revendication 5, **caractérisé en ce que** le fond (16) présente, à une extrémité aval (22) du canal de fluide (10) où les canaux de fluide venant des deux côtés se réunissent à nouveau, une bosse (24) s'étendant sur une longueur déterminée en direction de la culasse, qui dévie les courants de fluide respectifs des canaux venant des deux côtés, avant leur réunion, vers le haut en direction de la culasse.

7. Moteur à combustion interne suivant la revendication 6, **caractérisé en ce que** la bosse (24) s'étend jusqu'à un plan de séparation entre le bloc-cylindres et la culasse.

8. Moteur à combustion interne suivant l'une quelconque des revendications précédentes, **caractérisé en ce que**, du côté de la culasse, le canal de fluide (10) est fermé par un couvercle ou est ouvert.

9. Moteur à combustion interne suivant l'une quelconque des revendications précédentes, **caractérisé en ce que** le fluide est l'eau.

10. Moteur à combustion interne suivant l'une quelconque des revendications précédentes, **caractérisé en ce que** le fond (16) du canal de fluide (10) présente un tracé conique tel que le canal de fluide se rétrécisse verticalement dans le sens de l'écoulement.
